# FASCICULE DE BREVET EUROPEEN

(11) **EP 1 353 839 B1**
(45) Date de publication et mention de la délivrance du brevet: **03.05.2006**
(21) Numéro de dépôt: 01271305.3
(22) Date de dépôt: 14.12.2001
(51) Int. Cl.: B63B 15/00

(54) **DISPOSITIF DESTINE A FAIRE VARIER LE COUPLE DE CHAVIREMENT D'UN MULTICOQUE**
VORRICHTUNG ZUR ÄNDERUNG EINES KENTERMOMENTS EINES MEHRRUMPFBOOTES
DEVICE FOR VARYING A MULTIHULL CAPSIZING TORQUE

(30) Priorité: 20.12.2000 FR 0016695
(43) Date de publication de la demande: 22.10.2003
(73) Titulaire: Leon, David, 29870 Landeda (FR)
(72) Inventeur: Leon, David, 29870 Landeda (FR)
(74) Mandataire: Poupon, Michel
(86) Numéro de dépôt international: PCT/FR2001/003990
(87) Numéro de publication internationale: WO 2002/049909

(56) Documents cités:
- FR-A- 2 552 390
- FR-A- 2 628 703
- US-A- 4 337 714

## Description

La présente invention concerne un dispositif destiné à faire varier le couple de chavirement d'un multicoque.

Elle se rapporte également à un multicoque équipé de ce dispositif.

On sait que les multicoques, c'est-à-dire les catamarans et trimarans, sont des navires qui restent, malgré les évolutions technologiques, peu sécurisants du fait de leur facilité au chavirement ce qui nécessite un certain niveau de connaissances du navigateur afin d'éviter une telle conséquence.

La vitesse de ces bateaux comparée à celle des monocoques rend le chavirement encore plus dangereux. Par ailleurs, une fois chaviré, il devient très difficile pour l'équipage du bateau de le redresser.

On connaît déjà dans l'état de la technique antérieure notamment par le brevet US 4,337,714, un dispositif permettant de réduire la gîte d'un monocoque afin d'améliorer notamment l'allure du bateau. Ce dispositif est constitué d'une piste rectiligne montée rigidement sur la coque et disposée transversalement par rapport à l'axe longitudinal de la coque sur laquelle est monté à coulissement un pied de mât. Ce pied de mât est apte à être déplacé d'un bord à l'autre de la coque au moyen d'une écoute guidée dans des poulies disposées de manière symétrique sur la coque du navire.

Bien que les dispositifs de réduction de la gîte de ce type soient connus pour les monocoques, ils continuent de faire l'objet de développements visant à permettre leur application aux multicoques et à en augmenter les performances, notamment en vue d'une plus grande sécurité en navigation pour ce type de navire et encore de nombreux autres avantages qui seront décrits ultérieurement.

Ainsi, l'invention a pour but de proposer un dispositif destiné à faire varier le couple de chavirement d'un multicoque dans lequel les efforts à exercer par l'équipage lors du redressage du multicoque sont également minimisés.

A cet effet, la présente invention a pour objet un dispositif destiné à faire varier le couple de chavirement d'un multicoque constitué d'au moins deux flotteurs reliés ensemble par au moins deux poutres désignées respectivement poutre de liaison avant et poutre de liaison arrière, caractérisé en ce qu'il comporte une plate-forme géométrique supportant une mâture et une nacelle d'équipage et en ce que la dite plate-forme est montée à coulissement transversal sur le multicoque pour permettre, en fonction de l'équilibre recherché par l'équipage, le déplacement de la mâture et de la nacelle d'équipage d'un bord à l'autre du multicoque.

On comprend donc déjà que le coulissement latéral de la plate-forme va permettre de déplacer le centre de gravité du bateau. Un tel déplacement pourra notamment permettre de déplacer le pied de la mâture sensiblement au niveau d'un des flotteurs dans un sens et dans l'autre.

Suivant une autre caractéristique de l'invention, la plate-forme géométrique est munie de moyens de coulissement du type chariots aptes à coopérer avec un rail de guidage transversal monté solidaire sur chacune des poutres du multicoque.

Suivant encore une autre caractéristique de l'invention, la plate-forme géométrique comporte également des moyens permettant son déplacement, du type palan et écoute, coopérant avec les flotteurs du multicoque.

On comprend que ces moyens constitueront une fonctionnalité nouvelle pour le navigateur par rapport à un multicoque classique, lui permettant d'appréhender des sensations de navigation différentes.

Selon un mode de réalisation particulier, la plate-forme comporte une structure habitable centrale.

Suivant une autre caractéristique de l'invention, la plate-forme géométrique comporte une poutre transversale coopérant avec la poutre de liaison arrière et une mâture située sensiblement au droit de la poutre de liaison avant.

Suivant encore une autre caractéristique de l'invention, ladite plate-forme comporte trois points de fixation disposés selon un triangle isocèle dont la base est parallèle à la poutre transversale de la plate-forme, ces trois points de fixation étant reliés chacun par un hauban à la partie supérieure de la mâture assurant ainsi un maintien adéquat de cette dernière.

Selon un mode de réalisation particulier, ces trois points de fixation représentent les extrémités d'une structure rigide en forme d'étoile dont la zone de jonction des branches correspond à la zone de positionnement de la mâture et dont deux des trois points de fixation sont situés sur la poutre transversale de la plate-forme géométrique. Cette structure en étoile est avantageusement recouverte d'un trampoline assurant à la plate-forme géométrique la forme d'un triangle isocèle.

Un autre objet de la présente invention concerne un multicoque constitué d'au moins deux flotteurs reliés ensemble par au moins deux poutres désignées respectivement poutre de liaison avant et poutre de liaison arrière équipé d'un dispositif destiné à faire varier le couple de chavirement selon l'une quelconque des caractéristiques susmentionnées.

Suivant une caractéristique avantageuse de l'invention, les moyens de coulissement latéral de la plate-forme sont constitués d'un chariot disposé à l'avant de la plate-forme sensiblement au droit de la mâture coopérant avec un rail de guidage monté sur la poutre de liaison avant et de deux chariots arrière coopérant entre la poutre de la plate-forme et la poutre de liaison arrière.

Toujours selon l'invention, les moyens de déplacement de la plate-forme d'un côté ou de l'autre du navire sont constitués d'un palan fixe à double poulie sur chaque flotteur désigné palan gauche et palan droit, d'un palan central également à double poulie solidaire de la poutre de la plate-forme mobile et d'une écoute à un seul brin agencé sur les poulies des différents palans de telle sorte qu'un effort dans un sens entraîne le déplacement de la plate-forme dans le sens opposé.

Les caractéristiques de l'invention mentionnées ci-dessus, ainsi que d'autres, apparaîtront plus clairement à la lecture de la description suivante d'un exemple de réalisation, en se référant aux dessins annexés sur lesquels :
- la figure 1 est une vue de côté d'un catamaran équipé d'un dispositif selon la présente invention,
- les figures 2 à 4 sont des vues de dessus du catamaran de la figure 1 respectivement en position normale, en position extrême à droite et en position extrême à gauche du dispositif selon l'invention,
- les figures 5 et 6 sont des vues de face suivant respectivement les positions des figures 2 et 4,
- la figure 7 est une vue en perspective schématique d'un catamaran équipé d'un dispositif selon la présente invention,
- la figure 8 est une vue arrière schématique du catamaran selon la figure 1 sur laquelle est schématisé un mécanisme de déplacement du dispositif, et
- les figures 9 et 10 sont des vues de dessus de variantes de réalisation du dispositif.

Il est précisé que les termes « avant », « arrière », « gauche » et « droite » utilisés dans la suite de la description sont établis en référence au sens de déplacement du navire 12.

On peut voir sur les figures 1 à 6, la représentation d'un multicoque en l'occurrence d'un catamaran 12 constitué de manière classique de deux flotteurs 9 accouplés par deux poutres de liaison transversales désignées dans la suite respectivement poutre de liaison avant 6 et arrière 8.

Ce catamaran 12 est avantageusement équipé d'un dispositif 14 destiné à faire varier son couple de chavirement constitué de la force vélique et de la force anti-dérive, forces soumises sur le bateau lorsqu'il navigue à la voile. A cet effet, selon la présente invention ce dispositif 14 comporte une plate-forme géométrique 15 supportant une mâture 1 et une nacelle d'équipage 10, cette plate-forme 15 étant montée à coulissement transversal sur le multicoque 12 pour permettre, en fonction de l'équilibre recherché par l'équipage, le déplacement de la mâture 1 et de la nacelle d'équipage 10 d'un bord à l'autre du multicoque, augmentant ou diminuant ainsi le couple de forces tendant à faire chavirer le navire.

Selon un mode de réalisation représenté schématiquement aux figures 7 et 8, cette plate-forme géométrique 15 est munie de moyens de coulissement, décrits plus en détail dans la suite de la description, du type chariots 7 et 16 aptes à coopérer chacun avec un rail de guidage transversal, non représenté, monté solidaire sur chacune des poutres 6 et 8 du multicoque.

Selon un mode de réalisation préférentiel, la plate-forme géométrique 15 comporte une poutre transversale 4 coopérant avec la poutre de liaison arrière 6 du catamaran 12 et une mâture 1 située sensiblement au droit de la poutre de liaison avant 8 du navire.

Afin d'assurer un maintien adéquat de la mâture 1, ladite plate-forme 15 comporte trois points de fixation A, B et C disposés avantageusement selon un triangle isocèle dont la base est parallèle à la poutre transversale 4 de la plate-forme 15, ces trois points de fixation A, B et C étant reliés chacun par un hauban 13 à la partie supérieure de la mâture 1.

En outre, on constatera que de manière préférentielle ces trois points de fixation A, B et C représentent les extrémités d'une structure rigide 3 en forme d'étoile dont la zone de jonction des branches correspond à la zone de positionnement de la mâture 1 et dont deux B et C des trois points de fixation sont situés sur la poutre transversale 4 de la plate-forme géométrique 15, comme représenté sur les figures 2 à 4.

Cette structure rigide 3 en étoile supporte en outre l'agencement de manière symétrique d'une nacelle 10 ou de strapontins permettant à l'équipage de s'asseoir, comme visible sur la figure 1.

On constate sans sortir du cadre de l'invention que la plate-forme géométrique 15 peut revêtir différentes formes telles que celles schématisées sur les figures 9 et 10, à savoir deux poutres perpendiculaires 17 et 18 ou encore un agencement de poutres rigides 19 présentant la forme d'un rectangle séparé par une poutre longitudinale 20 dont l'une des extrémités constitue l'un A des trois points de fixation pour les haubans 13.

Chacune de ces structures ainsi que la structure 3 en étoile est en outre recouverte d'un trampoline 21 afin de permettre les déplacements éventuels de l'équipage. Ce trampoline 21 agencé sur la structure 3 afin de former un triangle isocèle offre une surface de déplacement importante pour les navigateurs par rapport à un catamaran classique. On notera également que cette surface de déplacement peut encore être augmentée en disposant entre les poutres de liaison avant 8 et arrière 6 un second trampoline 26.

Selon encore une autre variante de réalisation non représentée, la plate-forme 15 peut comporter également une structure habitable centrale, non représentée.

Les moyens de coulissement latéral de la plate-forme 15 sont constitués avantageusement, comme mentionné ci-dessus, d'un chariot 7 disposé à l'avant de la plate-forme 15 sensiblement au droit de la mâture 1 coopérant avec un rail de guidage (non représenté) monté sur la poutre de liaison avant 8 et de deux chariots arrière 16 coopérant entre la poutre 4 de la plate-forme 15 et la poutre de liaison arrière 6, comme visible sur les figures 7 et 8.

Les moyens de déplacement de la plate-forme 15 d'un côté ou de l'autre du navire sont, par exemple, constitués d'un palan fixe à double poulie sur chaque flotteur 9 désigné palan gauche 22 et palan droit 23, d'un palan central 24 également à double poulie solidaire de la poutre 4 de la plate-forme mobile 15 et d'une écoute 25 à un seul brin agencée, comme explicité sur la figure 8, sur les poulies des différents palans 22, 23 et 24 de telle sorte qu'un effort dans un sens entraîne le déplacement de la plate-forme 15 dans le sens opposé.

Le fonctionnement du dispositif destiné à faire varier le couple de chavirement d'un multicoque ressort déjà de la description qui en a été faite ci-dessus et va être maintenant expliqué en relation avec les figures 1 à 10.

Lors de la navigation, l'équipage composé généralement de quatre personnes peut décider, en fonction des conditions extérieures, c'est-à-dire de l'intensité du vent, de déplacer latéralement la plate-forme 15 en tirant sur l'un des côtés de l'écoute 25 suivant le sens désiré du déplacement, déplaçant ainsi le centre de gravité du navire 12 et entraînant par voie de conséquence un allégement du flotteur 9 situé au vent voir sa sortie de l'eau ce qui diminue la surface de frottement lors de vent faible. Inversement, il alourdira ce même flotteur 9 lors de vent plus fort, afin de trouver l'équilibre permettant au multicoque 12 d'augmenter sa vitesse tout en conservant une surface de voile importante.

Ainsi en déplaçant la plate-forme 15 et par conséquent la mâture 1 et l'équipage, le centre de gravité est déplacé de sorte que le couple de chavirement se retrouve modulable. Les probabilités de chavirement d'un tel navire se retrouvent largement diminuées au profit d'une sécurité nettement améliorée.

En outre, lors d'un éventuel chavirement, le déplacement latéral de la plate-forme 15 et donc de la mâture 1 permet de positionner le centre de gravité du bateau équipé d'un tel dispositif au-dessus de la poussée d'Archimède, annulant par voie de conséquence le couple de chavirement. Par un tel déplacement, un navigateur novice aura une plus grande aisance à redresser son bateau.

On notera que le dispositif selon la présente invention permet un déplacement de la plate-forme 15 d'au moins la moitié de sa largeur.

On comprend que le dispositif selon la présente invention monté sur un multicoque à savoir un catamaran ou un trimaran permet l'utilisation de ce type de navire à un plus large public en le rendant plus stable et plus confortable qu'un multicoque classique.

En outre, ce dispositif permet d'ajuster les rapports poids /puissance/équilibre, dans le but : d'augmenter la puissance dans le vent fort, d'équilibrer les poids suivant la force du vent, d'augmenter la puissance dans le vent faible, de déplacer le centre de gravité pour permettre un auto-redressage, de naviguer confortablement, et d'augmenter la sécurité de l'équipage.

Bien que l'invention ait été décrite en liaison avec un mode de réalisation particulier elle comprend tous les équivalents techniques des moyens décrits.

C'est ainsi que la mâture 1 peut comprendre différentes voiles sans sortir du cadre de l'invention. De même, le déplacement de la forme géométrique peut s'effectuer par l'intermédiaire de vérins hydraulique ou analogue.

## Revendications

1. Dispositif destiné à faire varier le couple de chavirement d'un multicoque (12) constitué d'au moins deux flotteurs (9) reliés ensemble par au moins deux poutres désignées respectivement poutre de liaison avant (8) et poutre de liaison arrière (6), **caractérisé en ce qu'**il comporte une plate-forme géométrique (15) supportant une mâture (1) et une nacelle d'équipage (10) et **en ce que** la dite plate-forme (15) est montée à coulissement transversal sur le multicoque (12) pour permettre, en fonction de l'équilibre recherché par l'équipage, le déplacement de la mâture (1) et de la nacelle d'équipage (10) d'un bord à l'autre du multicoque (12).

2. Dispositif selon la revendication 1, **caractérisé en ce que** la plate-forme géométrique (15) est munie de moyens de coulissement (7, 16) du type chariots aptes à coopérer avec un rail de guidage transversal monté solidaire sur chacune des poutres (6, 8) du multicoque.

3. Dispositif selon la revendication 1 ou 2, **caractérisé en ce que** la plate-forme géométrique (15) comporte également des moyens (22, 23, 24 et 25) permettant son déplacement du type palan et écoute coopérant avec les flotteurs (9) du multicoque (12).

4. Dispositif selon l'une quelconque des revendications précédentes, **caractérisé en ce que** la plate-forme (15) comporte une structure habitable centrale.

5. Dispositif selon l'une des revendications précédentes, **caractérisé en ce que** la plate-forme géométrique (15) comporte une poutre transversale (4) coopérant avec la poutre de liaison arrière (6) et une mâture (1) située sensiblement au droit de la poutre de liaison avant (8).

6. Dispositif selon la revendication 4, **caractérisé en ce que** ladite plate-forme (15) comporte trois points de fixation (A, B et C) disposés selon un triangle isocèle dont la base est parallèle à la poutre transversale (4) de la plate-forme (15), ces trois points de fixation (A, B et C) étant reliés chacun par un hauban (13) à la partie supérieure de la mâture (1) assurant ainsi un maintien adéquat cette dernière (1).

7. Dispositif selon la revendication 5, **caractérisé en ce que** les trois points de fixation (A, B et C) représentent les extrémités d'une structure rigide (3) en forme d'étoile dont la zone de jonction des branches correspond à la zone de positionnement de la mâture (1) et dont deux (B et C) des trois points de fixation sont situés sur la poutre transversale (4) de la plate-forme géométrique (15).

8. Dispositif selon la revendication 6, **caractérisé en ce que** la structure (3) en étoile est recouverte d'un trampoline (21) assurant à la plate-forme géométrique la forme d'un triangle isocèle.

9. Multicoque constitué d'au moins deux flotteurs reliés ensemble par au moins deux poutres désignées respectivement poutre de liaison avant et poutre de liaison arrière équipé d'un dispositif destiné à faire varier le couple de chavirement selon l'une quelconque des revendications 1 à 9.

10. Multicoque selon la revendication 9, **caractérisé en ce que** les moyens de coulissement latéral de la plate-forme (15) sont constitués d'un chariot (7) disposé à l'avant de la plate-forme (15) sensiblement au droit de la mâture (1) coopérant avec un rail de guidage monté sur la poutre de liaison avant (8) et de deux chariots arrière (16) coopérant entre la poutre (4) de la plate-forme (15) et la poutre de liaison arrière (6).

11. Multicoque selon la revendication 9 ou 10, **caractérisé en ce que** les moyens de déplacement de la plate-forme (15) d'un côté ou de l'autre du navire sont constitués d'un palan fixe à double poulie sur chaque flotteur (9) désigné palan gauche (22) et palan droit (23), d'un palan central (24) également à double poulie solidaire de la poutre (4) de la plate-forme mobile (15) et d'une écoute (25) à un seul brin agencé sur les poulies des différents palans (22, 23 et 24) de telle sorte qu'un effort dans un sens entraîne le déplacement de la plate-forme (15) dans le sens opposé.

## Patentansprüche

1. Vorrichtung zur Änderung eines Kenterdrehmoments eines Mehrrumpfbootes (12), das aus mindestens zwei Schwimmern (9) gebildet ist, die durch mindestens zwei Balken, die als vorderer Verbindungsbalken (8) und beziehungsweise hinterer Verbindungsbalken (6) bezeichnet werden, miteinander verbunden sind, **dadurch gekennzeichnet, dass** sie eine geometrische Plattform (15) umfasst, die einen Mast (1) und eine Besatzungsgondel (10) trägt, und dass die Plattform (15) quer verschiebbar auf dem Mehrrumpfboot (12) befestigt ist, um in Abhängigkeit von dem durch die Besatzung beabsichtigten Gleichgewicht die Verschiebung des Mastes (1) und der Besatzungsgondel (10) von einer Seite des Mehrrumpfbootes (12) zur anderen zu ermöglichen.

2. Vorrichtung nach Anspruch 1, **dadurch gekennzeichnet, dass** die geometrische Plattform (15) mit Verschiebungsmitteln (7, 16) vom Schlittentyp versehen ist, die zum Zusammenwirken mit einer Querführungsschiene, die in Wirkverbindung auf jedem der Balken (6, 8) des Mehrrumpfbootes befestigt ist, geeignet sind.

3. Vorrichtung nach Anspruch 1 oder 2, **dadurch gekennzeichnet, dass** die geometrische Plattform (15) auch Mittel (22, 23, 24 und 25) vom Typ Talje und Schote, die ihre Verschiebung ermöglichen, umfasst, die mit den Schwimmern (9) des Mehrrumpfbootes (12) zusammenwirken .

4. Vorrichtung nach einem der vorhergehenden Ansprüche, **dadurch gekennzeichnet, dass** die Plattform (15) eine zentrale bewohnbare Struktur umfasst.

5. Vorrichtung nach einem der vorhergehenden Ansprüche, **dadurch gekennzeichnet, dass** die geometrische Plattform (15) einen Querbalken (4), der mit dem hinteren Verbindungsbalken (6) zusammenwirkt, und einen Mast (1), der im Wesentlichen senkrecht zum vorderen Verbindungsbalken (8) angeordnet ist, umfasst.

6. Vorrichtung nach Anspruch 4, **dadurch gekennzeichnet, dass** die Plattform (15) drei Befestigungspunkte (A, B und C) umfasst, die gemäß einem gleichschenkligen Dreieck angeordnet sind, dessen Basis parallel zum Querbalken (4) der Plattform (15) ist, wobei jeder dieser drei Befestigungspunkte (A, B und C) durch ein Seil (13) mit dem oberen Teil des Mastes (1) verbunden ist, wodurch eine geeignete Aufrechthaltung des Letzteren (1) gewährleistet wird.

7. Vorrichtung nach Anspruch 5, **dadurch gekennzeichnet, dass** die drei Befestigungspunkte (A, B und C) die Enden einer starren sternförmigen Struktur (3) darstellen, deren Bereich der Verbindung der Schenkel dem Bereich der Positionierung des Mastes (1) entspricht, und von der zwei (B und C) der drei Befestigungspunkte sich auf dem Querbalken (4) der geometrischen Plattform (15) befinden.

8. Vorrichtung nach Anspruch 6, **dadurch gekennzeichnet, dass** die sternförmige Struktur (3) durch ein Trampolin (21) bedeckt ist, das der geometrischen Plattform die Form eines gleichschenkligen Dreiecks verleiht.

9. Mehrrumpfboot, das aus mindestens zwei Schwimmern gebildet ist, die durch mindestens zwei Balken, die als vorderer Verbindungsbalken und beziehungsweise hinterer Verbindungsbalken bezeichnet werden, miteinander verbunden sind, das mit einer Vorrichtung zur Änderung eines Kenterdrehmoments nach einem der Ansprüche 1 bis 9 ausgestattet ist.

10. Mehrrumpfboot nach Anspruch 9, **dadurch gekennzeichnet, dass** die Seitenverschiebungsmittel der Plattform (15) aus einem Schlitten (7), der vorne auf der Plattform (15) im Wesentlichen senkrecht zum Mast (1) angeordnet ist, der mit einer Führungsschiene, die auf dem vorderen Verbindungsbalken (8) befestigt ist, zusammenwirkt, und aus zwei hinteren Schlitten (16) gebildet sind, die zwischen dem Balken (4) der Plattform (15) und dem hinteren Verbindungsbalken (6) zusammenwirken.

11. Mehrrumpfboot nach Anspruch 9 oder 10, **dadurch gekennzeichnet, dass** die Mittel zum Verschieben der Plattform (15) auf der einen oder der anderen Seite des Schiffes aus einem festen Doppelrollentakel auf jedem Schwimmer (9), bezeichnet als linke Talje (22) und rechte Talje (23), einer zentralen Talje (24), ebenfalls mit Doppelrollen in Wirkverbindung mit dem Balken (4) der mobilen Plattform (15), und einer Schote (25) mit einem einzigen Strang, der derart auf den Rollen der unterschiedlichen Taljen (22, 23 und 24) befestigt ist, dass eine Beanspruchung in eine Richtung das Verschieben der Plattform (15) in die entgegengesetzte Richtung verursacht, gebildet sind.

## Claims

1. Apparatus intended to vary the capsizing torque of a multi-hull (12) made up of at least two floats (9) interconnected by at least two beams, designated the front connecting beam (8) and the rear connecting beam (6) respectively, **characterised in that** it includes a geometrical platform (15) supporting a mast arrangement (1) and a crew cockpit (10), and **in that** said platform (15) is mounted on the multi-hull (12) in a transversely sliding manner in order to permit, in dependence on the balance sought by the crew, the displacement of the mast arrangement (1) and of the crew cockpit (10) from one side of the multi-hull (12) to the other.

2. Apparatus according to claim 1, **characterised in that** the geometrical platform (15) is provided with sliding means (7, 16) of the carriage type, which are capable of co-operating with a transverse guide rail integrally mounted on each of the beams (6, 8) of the multi-hull.

3. Apparatus according to claim 1 or 2, **characterised in that** the geometrical platform (15) also includes means (22, 23, 24 and 25) of the pulley-block and sheet type which permit its displacement and co-operate with the floats (9) of the multi-hull (12).

4. Apparatus according to any one of the preceding claims, **characterised in that** the platform (15) includes a central habitable structure.

5. Apparatus according to one of the preceding claims, **characterised in that** the geometrical platform (15) includes a transverse beam (4), which co-operates with the rear connecting beam (6) and a mast arrangement (1) situated substantially at right angles to the front connecting beam (8).

6. Apparatus according to claim 4, **characterised in that** said platform (15) includes three securement points (A, B and C) disposed in the form of an isosceles triangle, the base of which is parallel to the transverse beam (4) of the platform (15), these three securement points (A, B and C) each being connected to the upper portion of the mast arrangement (1) by a stay (13), thereby ensuring adequate retention of said mast arrangement (1).

7. Apparatus according to claim 5, **characterised in that** the three securement points (A, B and C) represent the extremities of a rigid structure (3) in the form of a star, the junction zone of the branches of which corresponds to the positioning zone of the mast arrangement (1), and of which two (B and C) of the three securement points are situated on the transverse beam (4) of the geometrical platform (15).

8. Apparatus according to claim 6, **characterised in that** the star-shaped structure (3) is covered by a trampoline (21), which ensures that the geometrical platform has the configuration of an isosceles triangle.

9. Multi-hull made up of at least two floats interconnected by at least two beams, designated the front connecting beam and the rear connecting beam respectively, said multi-hull being fitted with an apparatus intended to vary the capsizing torque according to any one of claims 1 to 9.

10. Multi-hull according to claim 9, **characterised in that** the lateral sliding means of the platform (15) are made up of a carriage (7), which is disposed at the front of the platform (15) substantially at right angles to the mast arrangement (1) and co-operates with a guide rail mounted on the front connecting beam (8), and two rear carriages (16) which co-operate between the beam (4) of the platform (15) and the rear connecting beam (6).

11. Multi-hull according to claim 9 or 10, **characterised in that** the means for displacing the platform (15) from one side or the other side of the boat are made up of a fixed pulley-block with a double pulley on each float (9), designated the left pulley-block (22) and the right pulley-block (23), a central pulley-block (24) also with a double pulley integral with the beam (4) of the displaceable platform (15), and a sheet (25) with a single strand fitted on the pulleys of the various pulley-blocks (22, 23 and 24), so that a force in one direction entrains the displacement of the platform (15) in the opposite direction.
